# EUROPÄISCHE PATENTSCHRIFT

(11) **EP 0 292 685 B1**
(45) Veröffentlichungstag und Bekanntmachung des Hinweises auf die Patenterteilung: **12.06.1991**
(21) Anmeldenummer: 88105925.7
(22) Anmeldetag: 14.04.1988
(51) Int. Cl.: B66B 1/28

(54) **Aufzugsantrieb mit Regeleinrichtung für ruckfreies Anfahren**
Elevator drive with controller for jerkfree travel
Entraînement d'élévateur avec appareil de commande pour déplacement sans à coup

(30) Priorität: 27.05.1987 CH 2046/87
(43) Veröffentlichungstag der Anmeldung: 30.11.1988
(73) Patentinhaber: INVENTIO AG, CH-6052 Hergiswil NW (CH)
(72) Erfinder: Klingbeil, Klaus-Jürgen, Dipl.-Ing., D-1000 Berlin 51 (DE); Woyciel, Horst, D-1000 Berlin 49 (DE)

(56) Entgegenhaltungen:
- US-A- 3 908 156
- US-A- 4 213 517
- US-A- 4 235 309
- US-A- 4 493 398
- US-A- 4 503 937
- AEG-MITTEILUNGEN, Band 57, Nr. 5, Mai 1967, Seiten 260-264; H. FUHRMANN: "Der Fahrkurvenrechner, ein neuer Sollwertgeber für die Antriebstechnik"

## Beschreibung

Die vorliegende Erfindung betrifft einen Aufzugsantrieb mit Regeleinrichtung für ruckfreies Anfahren, enthaltend einen Hubmotor mit Treibscheibe zur Ausführung von Linearbewegungen und Einrichtungen zur Drehzahl- und Wegmessung sowie ferner enthaltend eine Antriebsregelung mit einem Regelverstärker, Sollwertgebern und Istwertgebern für die Drehzahl und den Weg, zugehörige Vergleicher sowie eine Regeleinrichtung für ruckfreies Anfahren, wobei zuerst auf Unterdrückung des Anfahrruckes und dann nach vorgegebenen Weg-/Drehzahlkurven geregelt wird.

Das Anfahrverhalten von Aufzügen ist ein wesentliches Kriterium für die subjektive Beurteilung des Fahrempfindens, welches in der Anfahrphase massgebend durch die Beschleunigung sowie durch Beschleunigungsänderungen und allfällige Vibrationen bestimmt ist. Dabei ergibt sich jede Beschleunigung der Aufzugskabine und damit der Fahrgäste aus der Überlagerung der im Aufzugssystem wirksamen Kräfte, gemäss der Formel K = m·s. Für das Anfahren sind in diesem Zusammenhang zu nennen: die Ungleichgewichtskraft resultierend aus der Differenz zwischen Kabinenlast und Gegengewicht, die Bremskraft der Haltebremse, die Reibungskraft resultierend aus den Reibungswiderständen der bewegbaren Teile sowie die Motorantriebskraft resultierend aus dem Antriebsmoment des Hubmotors. Wie allgemein bekannt, ergeben sich während der Anfahrphase bei einigen dieser Kräfte Unstetigkeiten im zeitlichen Verlauf. Es betrifft dies vor allem die Bremskraft, da dieselbe beim Lüften der mechanischen Haltebremse schlagartig zu 0 wird sowie die Reibungskraft, weil die Reibungswiderstände aller beweglichen Massen und Übertragungsteile im Stillstand wesentlich grösser sind als bei Bewegung und hierin beim Anfahren aus dem Stillstand eine sehr plötzliche Änderung eintritt. Dabei verlaufen diese mechanischen Unstetigkeiten zu schnell, als dass sie mit der normalen Antriebsregelung ausgeregelt werden könnten. Sie rufen vielmehr regeltechnische Sprünge hervor und schlagen nach der Formel K = m·s auf die Beschleunigung durch, was zu starken Beschleunigungsänderungen, d.h. zu "Rucken" führt. Aufzüge aller Bauarten neigen deshalb dazu, beim Anfahren aus dem Stillstand einen "Anfahrruck" zu erzeugen.

In der Vergangenheit wurde denn auch eine Vielzahl von Einrichtungen vorgeschlagen, um bei Aufzugsanlagen diesen unliebsamen Anfahrruck ganz oder teilweise zu eliminieren und dadurch den Fahrkomfort zu verbessern. So ist z.B. aus der DE-OS 31 24 018 eine Einrichtung zum Anfügen von Wägedaten an das Regelsystem eines Aufzuges bekannt. Ziel dieser Einrichtung ist es, das von der Lastseite her auch im Stillstand wirkende und von der Haltebremse aufgenommene Ungleichgewichtsmoment vor der Anfahrt durch ein entsprechendes Motordrehmoment zu kompensieren, sodass sich beim Lösen der nun entlasteten Haltebremse kein ruckartiger Anlauf ergibt. Dabei wird als Mass für das Ungleichgewichtsmoment die Kabinenlast direkt gemessen und dieses Wägedatum über das Regelsystem auf den Antriebsmotor zur Einwirkung gebracht. Dieses Aufzugsregelsystem gemäss DE-OS 31 24 018 ist als Operationsverstärkerschaltung ausgeführt mit einem Geschwindigkeitsregelverstärker, dessen Pluspol an Erde geschaltet ist, und an dessen Minuspol der Sollwert und der Istwert der Geschwindigkeit eintreffen und bei dem ferner vom Minuspol an den Ausgang des Geschwindigkeitsverstärkers ein Stabilisierungswiderstand und ein Stabilisierungskondensator in Reihe geschaltet sind. Zum Einkoppeln der Wägedaten wird der Stabilisierungswiderstand durch einen Startschalter überbrückt und das Wägedatum mit einem Hilfsstartschalter an den Verbindungspunkt zwischen Stabilisierungswiderstand und Stabilisierungskondensator geführt. Damit soll ruckfreies Anfahren des Aufzuges erreicht werden, ohne dass eine getrennte Wägegedächtniseinheit mit komplexer Steuerung erforderlich ist.

Dieser Einrichtung haftet der grundlegende Nachteil an, dass mit ihr nur eine von verschiedenen Ursachen des Anfahrruckes eliminiert werden kann, nämlich das schlagartige Wirksamwerden der Ungleichgewichtskraft beim Lüften der mechanischen Haltebremse. Eine andere Ursache für den Anfahrruck, nämlich der unstetige zeitliche Verlauf der Reibungswiderstände bei deren Übergang von der Haftreibung auf die Gleitreibung kann dadurch in keiner Weise behoben oder gemildert werden. Solche Reibungsunstetigkeiten machen sich aber bei modernen Niedrigmassensystemen zunehmend als Anfahrruck bemerkbar und führen bei Aufzügen wegen der elastischen Seilverbindung zwischen Antrieb und Aufzugskabine leicht zu Vibrationen und Schwingungen. Ein weiterer Nachteil der in DE-OS 31 24 018 gezeigten Einrichtung besteht darin, dass aufwendige Lastmessvorrichtungen erforderlich sind, deren Messgenauigkeit und Langzeitbeständigkeit nicht in allen Fällen ausreichend ist.

Hier will die Erfindung Abhilfe schaffen.

Der antragsgemässen Erfindung liegt deshalb die Aufgabe zugrunde, den Anfahrruck bei Aufzugsanlagen zu unterdrücken und dadurch deren Fahrkomfort zu verbessern. Dabei soll diese Ruckunterdrückung in beiden Fahrtrichtungen wirksam sein und dies bei beliebigen Lasten und bei beliebigen Haft- und Gleitreibungswerten. Auch soll die erfindungsgemässe Ruckunterdrückung so konzipiert sein, dass die geregelten Aufzugsantriebe selbst zur Ruckunterdrückung genutzt werden und deshalb hierfür nur ein bescheidener Zusatzaufwand erforderlich ist.

Diese Aufgabe wird erfindungsgemäss mit den Mitteln gelöst, wie sie in der Fassung des unabhängigen Anspruches gekennzeichnet sind. Vorteilhafte Weiterbildungen sind in den abhängigen Ansprüchen angegeben. Durch diese Mittel ist nicht nur die der Erfindung zugrunde liegende Aufgabe vorteilhaft gelöst, sondern es wird darüber hinaus eine Regeleinrichtung für ruckfreies Anfahren geschaffen, die folgende Vorteile bietet:

Ein erster Vorteil der Erfindung kann darin gesehen werden, dass durch Unterdrückung des Anfahrruckes auch alle jene Vibrationen und Schwingungen wegfallen, die sonst durch ihn ausgelöst würden. Dies ist von besonderer Bedeutung bei Aufzugsanlagen, wo Kabine und Antrieb nicht starr, sondern elastisch über lange Seile miteinander verbunden sind und das Ganze deshalb ein schwachgedämpftes, schwingfähiges Gebilde darstellt. Mit dem Anfahrruck entfällt eine wesentliche Schwingungsanregung für dieses System und somit auch die entsprechenden Vibrationen und Einschwingvorgänge welche den Anfahrvorgang zeitlich verzögern und komfortmässig beeinträchtigen würden.

Im weitern hat sich als vorteilhaft erwiesen, dass mit der erfindungsgemässen Ruckunterdrückung die Zeitspanne zwischen Fahrbefehl und dem Erreichen der Nenngeschwindigkeit verkürzt wird. Dieser Zeitgewinn basiert auf einer zweifachen Zeiteinsparung: zum einen setzt sich die Aufzugskabine früher in Bewegung, weil aufgrund der erfindungsgemässen, anfänglich erhöhten Soll-Fahrkurve der Losreisszeitpunkt früher erreicht wird und zum andern kann der nachfolgende Hochlauf wegen des Fehlens von Vibrationen und Einschwingvorgängen, in optimal kurzer Zeit durchgezogen werden. Beim Anlauf geht also keine Zeit verloren, die später nicht mehr eingebracht werden kann. Dieser Zeitgewinn ist bei Aufzugsanlagen von Bedeutung, da er deren Förderleistung erhöht.

Zusätzliche, mit der antragsgemässen Erfindung erzielte Vorteile ergeben sich aus dem Umstande, dass zur Ruckunterdrückung im wesentlichen die bereits vorhandene Drehzahlregeleinrichtung verwendet werden kann und dass die Funktionen Ruckunterdrückung und Drehzahlregelung zeitlich getrennt sind, weil zuerst der Ruck unterdrückt und erst dann die Drehzahl geregelt wird. Dies ermöglicht, den bereits vorhandenen Antriebsregelkreis im Zeitmultiplex zweifach zu nutzen: bis zum Ingangsetzen der Aufzugskabine für die Ruckunterdrückung und nachher, in gewohnter Weise, für die Drehzahlregelung. Zur Ruckunterdrückung ist also nur ein bescheidener zusätzlicher Hardwareaufwand erforderlich: nämlich eine Ein-/Aus-Schaltung sowie ein Sollwert-Vervielfacher. Diese beiden Schaltkreise sind zudem funktions- und nicht anlagebezogen also für jede Aufzugsanlage in der gleichen Ausführung einsetzbar. Die Anpassung an die einer Aufzugsanlage typischen Reibungsverhältnisse erfolgt durch die Einstellbarkeit des Vervielfachungsfaktors. Es ist offensichtlich, dass dies wirtschaftliche Vorteile bietet: der Aufwand für Herstellung, Installation und Unterhalt wird verbilligt und so allgemein eine kostengünstige Lösung erzielt. Die Zweifachnutzung des Antriebsregelkreises für Ruckunterdrückung und Geschwindigkeitsregelung bedeutet aber auch, dass diese beiden Funktionen gemeinsam funktionstüchtig sind oder gemeinsam ausfallen. Es ist deshalb bei Ausfall der Ruckunterdrückung kein Antrieb möglich und damit auch kein Anfahrruck, der unterdrückt werden müsste. Eine solche Ruckunterdrückung kann demnach als fail-safe gelten und weist entsprechend eine sehr hohe Zuverlässigkeit auf. Es ist auch offensichtlich, dass die vorgenannte temporäre Sollwert-Vervielfachung jederzeit rasch und einfach in geschwindigkeitsgeregelte Aufzugsantriebe eingebaut werden kann. Die antragsgemässe Erfindung eignet sich demnach vorzüglich, um herkömmliche drehzahlgeregelte Aufzugsanlagen auf Ruckunterdrückung nachzurüsten und sie dadurch nachträglich in ihrem Fahrverhalten zu verbessern.

Die Erfindung wird nachstehend in ihrer Anwendung bei der Unterdrückung des Anfahrruckes in einer Aufzugsanlage beschrieben, jedoch ist das hier zugrunde liegende Prinzip allgemein anwendbar, wenn mittels eines elektromotorischen Antriebes Massen über elastische Verbindungsglieder angetrieben werden müssen wie dies z.B. in der Fördertechnik bei Horizontal- und Vertikaltransporten oft der Fall ist. Die lediglich das vorgenannte Anwendungsbeispiel der Erfindung darstellende Zeichnung zeigt in
Fig. 1 ein Blockschaltbild, als schematische Darstellung eines konventionellen geschwindigkeitsgeregelten Aufzugsantriebes jedoch ohne die erfindungsgemässe Regeleinrichtung für ruckfreies Anfahren,
Fig. 2 stückweise-lineare Diagramme für die zeitabhängigen Verläufe der Antriebskräfte K = F₍ₜ₎ sowie der Kabinengeschwindigkeit V = F₍ₜ₎ bei einem konventionellen Aufzugsantrieb gemäss Fig. 1
Fig. 3 ein Blockschaltbild, als schematische Darstellung eines konventionellen geschwindigkeitsgeregelten Aufzugsantriebes jedoch mit der erfindungsgemässen Regeleinrichtung für ruckfreies Anfahren,
Fig. 4 stückweise-lineare Diagramme für die Funktionen K = F₍ₜ₎ und V = F₍ₜ₎ beim erfindungsgemäss ausgerüsteten Aufzugsantrieb gemäss Fig. 3 wobei der Reibungsruck durch optimale Wahl des Vervielfachungsfaktors (m) vollständig eliminiert ist,
Fig. 5 stückweise-lineare Diagramme für die Funktionen K = F₍ₜ₎ und V = F₍ₜ₎ beim erfindungsgemäss ausgerüsteten Aufzugsantrieb gemäss Fig. 3 wobei dargestellt ist, wie der Reibungsruck bei beliebigen Reibungsverhältnissen R_{H};R_{G} vollständig eliminiert werden kann,
Fig. 6 stückweise-lineare Diagramme für die Funktionen K = F₍ₜ₎ und V = F₍ₜ₎ beim erfindungsgemäss ausgerüsteten Aufzugsantrieb gemäss Fig. 3 wobei dargestellt ist, wie der Reibungsruck bei beliebigen Ungleichgewichten U₁;U₂ vollständig eliminiert werden kann,
Fig. 7a ein Blockschaltbild, als schematische Darstellung eines, mit der erfindungsgemässen Regeleinrichtung für ruckfreies Anfahren ausgerüsteten Aufzugantriebes, mit drei Soll-/Istwert-Rückführungskreisen und integriertem Sollwert-Vervielfacher.
Fig. 7b Diagramme für den Verlauf der Soll-/und Istanfahrkurven V = F₍ₜ₎ für die Geschwindigkeit beim erfindungsgemäss ausgerüsteten Aufzugsantrieb gemäss Fig. 7a.

Fig. 1 zeigt einen konventionellen, drehzahlgeregelten Drehstromantrieb 1, wobei ein normaler Hubmotor 2 mit Schnellfahrwicklung 3 und Feinfahrwicklung 4 über ein Schneckengetriebe 5 und eine Treibscheibe 6 in bekannter Weise eine Aufzugskabine 7 mit Gegengewicht 8 in einem Schacht 9 antreibt und selber, gesteuert von einem Analogregler 11, über einen Drehstromsteller 12 und einen gesteuerten Gleichrichter 13 angetrieben wird. Die Sollwerte für die Beschleunigung und die Verzögerung sind als Fahrkurven in einem Sollwertspeicher 14 digital abgespeichert von wo sie auf den Soll-Eingang 15 des Analogreglers 11 geführt sind. Zur Erfassung der Ist-Drehzahl ist ein Digitaltachometer 16 vom Typ Inkrementalgeber mit der GetriebeSchneckenwelle 17 gekuppelt und über einen Impulsformer 18 und ein Tiefpassfilter 19 mit dem Ist-Eingang 20 des Analogreglers 11 verbunden. Beim Abruf der Soll-Fahrkurven aus dem Sollwertspeicher 14 ist derselbe mit der Ablaufsteuerung 21 und mit dem Wegzähler 22 verbunden, welcher in bekannter Weise den Weg durch Aufsummieren der geschwindigkeitsproportionalen Impulsfrequenz bildet und hierzu auch mit dem Impulsformer 18 in Verbindung steht.

Fig. 2 enthält in linearisierter Darstellung Diagramme für den zeitlichen Verlauf der Kräfte, sowie für die sich daraus ergebenden Ist-Anfahrkurven, bei einem Aufzugssystem gemäss Fig. 1, also ohne die erfindungsgemässe Ruckunterdrückung. Dabei ist das Diagramme der Motorantriebskraft mit 26 bezeichnet, die entsprechende Soll-Anfahrkurve mit 27. Die Reibungskraft ist von der Fahrtrichtung unabhängig und wird bei Stillstand zur Haftreibung R_{H}, in Bewegung zur Gleitreibung R_{G}. Bei durch das Gegengewicht voll ausgeglichener Last ergibt sich für die resultierende Antriebskraft das Diagramm 28 und die entsprechende Ist- Anfahrkurve 29 mit dem Losreisszeitpunkt t_{G}. Bei einem Ungleichgewicht U₁ in Fahrtrichtung verläuft die resultierende Antriebskraft gemäss Diagramm 30 mit der zugehörigen Ist-Anfahrkurve 31 und dem Losreisszeitpunkt t_{U1}. Bei einem Ungleichgewicht U₂ gegen die Fahrtrichtung sind Diagramm und Ist-Anfahrkurve mit 32 und 33 bezeichnet, der Losreisszeitpunkt mit t_{U2}. Alle Ist-Anfahrkurven 29, 31, 33 besitzen bei Bewegungsbeginn die gleiche Anfahrtangente 34 und zeigen in etwa den gleichen gedämpften Einschwingverlauf 35.

Der mit der erfindungsgemässen Regeleinrichtung für ruckfreies Anfahren ausgerüstete Aufzugsantrieb ist im Blockschaltbild der Fig. 3 dargestellt. Wie in Fig. 1 ist ein Hubmotor 2 vorgesehen, der über einen Drehstromsteller 12 und einen gesteuerten Gleichrichter 13 angetrieben wird, wobei seine Ist-Drehzahl von einem Digitaltachometer 16 erfasst und zum Impulsformer 18 geleitet wird, dessen Ausgang an die Eingänge des Wegzählers 22 und des Tiefpassfilters 19 geführt ist. Der Hubmotor 2 ist auf Drehzahl geregelt, wozu im Sollwertspeicher 14 Sollfahrkurven bildende Drehzahl-Sollwerte als Funktion des Weges digital abgespeichert sind. Der Sollwertspeicher 14 ist zur Sollwertabfrage mit der Ablaufsteuerung 21 und dem Wegzähler 22 verbunden und zur Sollwertvorgabe mit seinem Ausgang über einen Sollwert-Vervielfacher 39 und einen Digital-Analogwandler 40 an den Soll-Eingang 41 des Vergleichers 42 geschaltet. Weiter besteht je eine Verbindung vom Ausgang des Tiefpassfilters 19 zum Ist-Eingang 43 des Vergleichers 42, sowie von dessen Ausgang 44 an den Eingang des Pi-Reglers 45. Die Ein-/Aus-Schaltung 46 wird an ihrem Start-Eingang 47 von der Ablaufsteuerung 21, an ihrem Stop-Eingang 48 vom Digital-Tachometer 16 angesteuert und ist an ihrem Ausgang mit dem Sollwert-Vervielfacher 39 verbunden. Weiter sind in Fig. 3 ein erster Regelkreis 49 zur Ruckunterdrückung sowie ein zweiter Regelkreis 50 zur Drehzahlregelung erkennbar. Dabei sind die Schaltelemente 39, 40, 42, 45, 12, 2, 16 zur Sollwertvorgabe und Regelung von beiden Regelkreisen 49, 50 im Zeitmultiplex doppelt genutzt.

Diagramme, die sich auf die erfindungsgemässe Regeleinrichtung gemäss Fig. 3 beziehen sind in den Figuren 4, 5 und 6 dargestellt. Daraus ist ersichtlich, dass der Reibungsruck in beiden Fahrtrichtungen vollkommen unterdrückt werden kann (Fig. 4) und dies bei allen Reibungsverhältnissen (Fig. 5) und bei allen Lasten (Fig. 6).

Fig. 4 zeigt den zeitlichen Verlauf der Kräfte sowie die zugehörigen Anfahrkurven bei fehlender, bei teilweiser und bei vollkommener Ruckunterdrückung. Wieder ist die Haftreibung mit R_{H}, die Gleitreibung mit R_{G} bezeichnet und dabei angenommen, dass Kabine und Gegengewicht ausgeglichen sind. Hat der Vervielfachungsfaktor m den Wert 1, dann ist die Ruckunterdrückung nicht wirksam, so dass sich zum Zeitpunkt t₁ die resultierende Antriebskraft 51 und die Anfahrkurve 53 mit Anfahrtangente 54 ergeben. Bei m = m₁ > 1, lauten die entsprechenden Bezeichnungen tₘ₁; 56; 58 und 59. Bei m = mₒ > 1 ist die Unstetigkeit in der resultierenden Antriebskraft 61 vollkommen eliminiert, so dass die entsprechende Anfahrkurve 63 im Zeitpunkt tₘₒ eine horizontale Anfahrtangente 64 aufweist. In Fig. 5 ist dargestellt, wie die erfindungsgemässe Ruckunterdrückung an unterschiedliche, bei Aufzugsanlagen typische Reibungsverhältnisse angepasst werden kann. Es werden zwei Reibungszustände unterschieden, welche durch ihre zugehörigen Haft- und Gleitreibungswerte R_{H1}; R_{G1} und R_{H2}; R_{G2} charakterisiert sind. Bei m = 1, d.h. bei unwirksamer Ruckunterdrückung sind Anfahrruck, Anfahrkurve und Anfahrtangente mit 66, 67, 68 bei R_{H1}; R_{G1} und mit 69, 70, 71 bei R_{H2}; R_{G2} bezeichnet. Eine vollkommene Ruckunterdrückung wird bei R_{H1}; R_{G1} mit m = mₒ₁ und bei R_{H2}; R_{G2} mit m = mₒ₂ erzielt, wobei sich die Anfahrkurven 72 bzw. 73 ergeben, beide mit horizontaler Anfahrtangente 74. Weiter ist aus Fig. 6 ersichtlich, dass die erfindungsgemässe Ruckunterdrückung in beiden Fahrtrichtungen bei allen Lasten gleichermassen wirksam ist. Wieder ist die Haftreibung mit R_{H} und die Gleitreibung mit R_{G} bezeichnet. Bei einem Ungleichgewicht U₁ in Fahrtrichtung ergibt sich aus m = 1 (Ruckunterdrückung unwirksam) der Anfahrruck 75, die Anfahrkurve 76 sowie die Anfahrtangente 77 und aus einer Sollwert-Vervielfachung m = mᵤ₁ > 1 die Anfahrkurve 78 mit der horizontalen Anfahrtangente 79. Bei einem Ungleichgewicht U₂ gegen die Fahrtrichtung sind die entsprechenden Diagramme mit 80, 81, 82 bzw. 83 und 84 bezeichnet.

Eine erweiterte, allgemeine Ausgestaltung der erfindungsgemässen Ruckunterdrückung ist aus dem Blockschaltbild der Fig. 7a ersichtlich. Als Ergänzung zu den in den Figuren 1 und 3 gezeigten Ausführungen sind nun drei Soll-/Istwert-Rückführungskreise 85, 86, 87 vorgesehen, mit den Reglern 88, 89, 90, jeder enthaltend einen Sollwert-Vervielfacher 39. Auch wirkt die Ein-/Aus-Schaltung 46 auf einen Multiplikator 91, welcher den V-Sollwert über den Regler 90 um den Vervielfachungsfaktor m temporär erhöht. Alternativ kann der Multiplikator 91 auch auf den Regler 88 oder den Regler 89 geschaltet sein. Fig. 7b zeigt eine Gegenüberstellung herkömmlicher und mit der erfindungsgemässen Ruckunterdrückung gemäss Fig. 7a erzielbarer Anfahrkurven. Dabei ist nicht mehr ein linearisierter sondern neu ein stetig gekrümmter Kurvenverlauf angenommen, wie er aus der Praxis allgemein bekannt ist. Herkömmlichen Antriebsregelungen sind Soll- Anfahrkurven 92 vorgegeben, welche zu Ist-Anfahrkurven 93 mit Losreisszeitpunkt t₂ und Einschwingverlauf 94 führen. Im Gegensatz dazu die Soll-Anfahrkurve 95 bei der Ruckunterdrückung gemäss Fig. 7a. Sie folgt während den ersten sieben Zeitinkrementen der Korrekturkurve 96, ist also kurzzeitig erhöht, woraus sich die gewünschte Ist-Anfahrkurve 99 ergibt, welche einen früheren Losreisszeitpunkt t₃ besitzt und bei horizontaler Anfahrtangente 100 kein Einschwingen aufweist.

Zur Erläuterung der Funktionsweise der erfindungsgemässen Ruckunterdrückung sei auf die Figuren 1 bis 7 verwiesen und dabei angenommen, dass eine Aufzugskabine 7 in einem Aufzugsschacht 8 mittels eines drehzahlgeregelten Antriebes 1 aus dem Stillstand in Bewegung gesetzt werden soll.

Vorerst sind in den Fig. 1 und 2 die Verhältnisse bei herkömmlichen Antriebsregelungen ohne die erfindungsgemässe Ruckunterdrückung dargestellt, so dass Wesen und Nachteile des Anfahrruckes klar ersichtlich sind. Ausgelöst von der Ablaufsteuerung 21 startet der Antrieb 1 wobei zur Vereinfachung ein linearer Anstieg der Motorantriebskraft gemäss Diagramm 26 angenommen wird. Ausgehend von vollständig ausgeglichener Last erreicht die Motorantriebskraft 26 im Zeitpunkt t_{G} die Haftreibungskraft R_{H}, welche bei Bewegungsbeginn schlagartig den Wert der Gleitreibung R_{G} annimmt, so dass die Differenz zwischen Motorantriebskraft 26 und Gleitreibungskraft R_{G} als resultierende Antriebskraft 28 wirksam wird und wegen ihrer Unstetigkeit im Zeitpunkt t_{G} zu einer Anfahrtangente 34 und einem Einschwingverlauf 35 führt. Ab Bewegungsbeginn im Zeitpunkt t_{G} werden die Tachoimpulse, die jeweils einem bestimmten Fahrweg entsprechen im Wegzähler 22 gezählt und erzeugen am Ausgang des Sollwertspeichers 14 entsprechende Geschwindigkeits-Sollwerte. Diese werden im Regler mit dem Geschwindigkeits-Istwert, dem die Frequenz der Tacho-Impulse entspricht, verglichen. Je nach Ergebnis wird entweder im Motor durch Phasenanschnitt über den Drehstromsteller 12 ein treibendes Moment erzeugt oder die Feinfahrtwicklung des Motors wird über den Phasenanschnitt- gesteuerten Gleichrichter 13 mit Gleichstrom gespeist, so dass aufgrund des Wirbelstromeffekts ein Bremsmoment entsteht. Ausgehend von einer linearen Geschwindigkeits-Soll-Anfahrkurve 27 führt dieser Anlaufvorgang zu einer Ist-Anfahrkurve 29 mit Anfahrtangente 34 und Einschwingverlauf 35. Bei einem Ungleichgewicht U1 in Fahrtrichtung sind die entsprechenden Diagramme mit 30, 31, 34 und 35 bezeichnet; bei einem Ungleichgewicht U2 gegen die Fahrtrichtung mit 32, 33, 34 und 35. In allen drei unterschiedenen Fällen ergeben sich gleichartige Soll-Anfahrkurven 29, 31, 33 die wegen gleicher Unstetigkeiten der Antriebskräfte 28, 30, 32 auch gleiche Anfahrtangenten 34 und gleiche Einschwingverläufe 35 aufweisen, aber wegen unterschiedlichem Ausgleich der Last durch das Gegengewicht unterschiedliche Losreisszeitpunkte t_{G}, t_{U1} und t_{U2} besitzen.

Die Funktion der erfindungsgemässen Regeleinrichtung für ruckfreies Anfahren sei nun im folgenden anhand der Figuren 3, 4, 5, 6 und 7 detailliert erläutert: Vorerst ist zu beachten, dass, gemäss Erfindungsbezeichnung, der vorgegebene mechanische Anfahrruck durch Regelung eliminiert, also ausgeregelt wird.

Im Blockschema der Fig. 3 sind denn auch klar zwei Regelkreise erkennbar: Regelkreis 49 für die Ruckunterdrückung sowie Regelkreis 50 für die normale Drehzahlregelung. Im weiteren ist von Bedeutung, dass die erfindungsgemässe Ruckunterdrückung, sowie die Drehzahlregelung des Hochlaufes nicht gleichzeitig sondern nacheinander stattfinden: die Ruckunterdrückung im Zeitraum vom Start bis und mit Bewegungsbeginn, die Drehzahlregelung ab Bewegungsbeginn bis zum Ende des geregelten Hochlaufes. Aufgrund dieser zeitlichen Trennung, werden die Schaltelemente 14, 39, 40, 45, 12, 2, 16 von beiden Regelkreisen 49, 50 im Zeitmultiplex genutzt.

Der grundlegende Regelungsvorgang zur Ausregelung des Anfahrruckes ist im folgenden anhand der Figuren 3 und 4 beschrieben: Der Antrieb startet, indem die Ablaufsteuerung 21 eine erste Sollwertvorgabe aus dem Sollwertspeicher 14 abruft und über die Ein-/Aus-Schaltung 46 den Vervielfachungsfaktor m des Sollwert- Vervielfachers 39 auf einen Wert > 1 setzt. Der dermassen erhöhte erste Sollwert wirkt über den Digital-Analog-Wandler 40, den Vergleicher 42, den PI-Regler 45 sowie den Drehstromsteller 12 auf den Hubmotor 2, wo eine Motorantriebskraft erzeugt wird, die je nach gewähltem Vervielfachungsfaktor m entlang den linear angenommenen Diagrammen 52, 57 oder 62 hochläuft. Überschreitet die Motorantriebskraft die Haftreibungskraft R_{H}, tritt Bewegung ein. Das Digitaltachometer 16, das auch als Bewegungsdetektor dient, detektiert diese Bewegung schon nach wenigen Hundertstelmillimetern Treibscheibenbewegung und schaltet dabei die Ein-/Aus-Schaltung 46 über den Stop-Eingang 48 auf "Aus", und damit den Vervielfachungsfaktor m zurück auf 1. Diesem Zyklus kann in Fig. 4 wie folgt nachgegangen werden: Bei m = 1, d.h. bei unwirksamer Ruckunterdrückung, läuft die Motorantriebskraft entlang der Geraden 52 hoch. Der Bewegungsbeginn erfolgt im Zeitpunkt t₁ wobei die Reibungskraft, bei unverändert ansteigender Motorantriebskraft 52, schlagartig von der Haftreibung R_{H} auf die Gleitreibung R_{G} abfällt. Die resultierende Antriebskraft 51 weist demnach eine Unstetigkeit mit der Amplitude R_{H}-R_{G} auf, was den grösstmöglichen Reibungsruck bewirkt und zur Anfahrkurve 53 mit Anfahrtangente 54 und Einschwingverlauf 55 führt. Bei m = m₁ > 1 verläuft die Motorantriebskraft nicht mehr monoton ansteigend, sondern ihr Verlauf wird zwecks Ruckunterdrückung im Zeitpunkt tₘ₁ vom anfänglichen Diagramm 57; für den weiteren Hochlauf auf das Diagramm 52 umgeschaltet. Die resultierende Antriebskraft 56 weist im Zeitpunkt tₘ₁ eine Unstetigkeit auf, mit der reduzierten Amplitude K₁-R_{G}. Obwohl der Reibungsruck dadurch nur teilweise unterdrückt ist, ergibt sich daraus gegenüber den Verhältnissen mit m = 1 doch eine verbesserte Anfahrkurve 58 mit weniger steiler Anfahrtangente 59 und reduziertem Einschwingverlauf 60. Bei m = mₒ > 1 wird der Verlauf der Motorantriebskraft bei Bewegungsbeginn, d.h. im Zeitpunkt tₘₒ vom anfänglichen Diagramm 62 auf das Diagramm 52 umgeschaltet und dabei die Motorantriebskraft um den Betrag R_{H}-R_{G} reduziert. Die schlagartige Reduktion der Reibungskraft im Zeitpunkt tₘₒ von R_{H} auf R_{G} wird also durch eine gleich grosse und in etwa gleich schnelle Reduktion der Motorantriebskraft vollständig neutralisiert; der zugehörige Vervielfachungsfaktor mₒ ist also hinsichtlich Ruckunterdrückung optimal. Die resultierende Antriebskraft 61 weist demnach im Zeitpunkt tₘₒ keine Unstetigkeit mehr auf, so dass der Reibungsruck vollständig unterdrückt ist und eine Anfahrkurve 63 mit horizontaler Anfahrtangente 64 und ohne Einschwingen vorliegt.

Im weiteren ist in Fig. 5 dargestellt, wie mit der antragsgemässen Erfindung eine vollständige Ruckunterdrückung bei beliebigen Reibungsverhältnissen R_{H};R_{G} erzielt werden kann. Für erste Reibungswerte R_{H1};R_{G1} und unwirksamer Ruckunterdrückung m = 1 ergeben sich die resultierende Antriebskraft 66, sowie die Anfahrkurve 67 mit Anfahrtangente 68. Nun wird m = mₒ₁ gesetzt, was den Anfahrruck gemäss den Diagrammen 72, 74 vollständig eliminiert. Für beliebige weitere Reibungswerte R_{H2};R_{G2} erfolgt die Ruckunterdrückung in analoger Weise. Hierzu ist es lediglich erforderlich, den Vervielfachungsfaktor m entsprechend zu wählen, d.h. gleich mₒ₂ zu setzen. Die zugehörigen Diagramme sind mit 73, 74 bezeichnet. Durch entsprechende Wahl des Vervielfachungsfaktors m kann die erfindungsgemässe Regeleinrichtung für ruckfreies Anfahren also an alle, bei Aufzugsanlagen typischen, Reibungsverhältnisse angepasst werden.

Schliesslich ist in Fig. 6 gezeigt, wie mit der antragsgemässen Erfindung der Anfahrruck bei beliebigen Lasten und in beiden Fahrtrichtungen unterdrückt werden kann. Da in diesem allgemeinen Fall kein vollständiger Lastausgleich durch das Gegengewicht vorliegt, sind zwei Ungleichgewichte U₁ und U₂ angenommen: U₁ in Fahrtrichtung und U₂ gegen die Fahrtrichtung wirkend. Für m = 1, d.h. unwirksamer Ruckunterdrückung verlaufen die resultierende Antriebskraft sowie die Anfahrkurven gemäss den Diagrammen 75, 76, 77 bei U₁, bzw. 80, 81, 82 bei U₂. In beiden Fällen ist der Anfahrruck maximal, mit der Amplitude R_{H}-R_{G}. Dieser Anfahrruck wird in beiden Fällen durch entsprechende Wahl des Vervielfachungsfaktors m vollständig unterdrückt. Mit m = m_{U1} und m = m_{U2} ergeben sich die gewünschten Anfahrkurven 78 und 83 beide mit horizontalen Anfahrtangenten 79 bzw. 84.

## Patentansprüche

1. Aufzugsantrieb mit Regeleinrichtung für ruckfreies Anfahren enthaltend eine übergeordnete Ablaufsteuerung (21) und einen Bewegungsdetektor (16), einen Hubmotor (2) mit einer Treibscheibe (6) zur Ausführung von Linearbewegungen und Einrichtungen (16, 18, 19, 22) zur Drehzahl- und Wegmessung sowie ferner enthaltend eine Antriebsregelung (1) mit einem Regelverstärker (11, 45), Sollwertgebern (14) und Istwertgebern (16, 19, 22) für die Drehzahl und den Weg, zugehörige Vergleicher (11, 42) sowie Regeleinrichtungen (16, 46, 39) für ruckfreies Anfahren wobei zuerst auf Unterdrückung des Anfahrruckes und dann nach vorgegebenen Weg-/Drehzahlkurven geregelt wird, **dadurch gekennzeichnet,** dass ein Sollwert-Vervielfacher (39) mit steuerbarem Vervielfachungsfaktor (m) vorgesehen ist, welcher zur temporären Vervielfachung eines Sollwertes einem Sollwertgeber (14) nachgeschaltet ist und zur Steuerung seines Vervielfachungsfaktors (m) zwischen dem Wert 1 und einem Wert > 1 über eine Ein-/Aus-Schaltung (46) mit der übergeordneten Ablaufsteuerung (21) und mit dem Bewegungsdetektor (16) in Verbindung steht, und dass der Vervielfachungsfaktor (m) vor Bewegungsbeginn vom Wert 1 auf einen Wert > 1, und bei Bewegungsbeginn in Fahrtrichtung von diesem Wert > 1 wieder auf den Wert 1 geschaltet wird, wobei bei Bewegungsbeginn und m = 1 die Resultierende aus Motorantriebskraft und Ungleichgewichtskraft gleich der Gleitreibungskraft (R_{G}) ist.

2. Aufzugsantrieb mit Regeleinrichtung für ruckfreies Anfahren nach Anspruch 1, **dadurch gekennzeichnet,** dass der Bewegungsdetektor (16) ein hochauflösendes Digitaltachometer vom Typ Inkrementalgeber ist.

3. Aufzugsantrieb mit Regeleinrichtung für ruckfreies Anfahren nach Anspruch 1, **dadurch gekennzeichnet,** dass der Detektionsweg des Bewegungsdetektors (16) einstellbar ist.

4. Aufzugsantrieb mit Regeleinrichtung für ruckfreies Anfahren nach Anspruch 1, **dadurch gekennzeichnet,** dass der Sollwert-Vervielfacher (39) ein Multiplikator ist.

5. Aufzugsantrieb mit Regeleinrichtung für ruckfreies Anfahren nach Anspruch 1, **dadurch gekennzeichnet,** dass der Sollwert-Vervielfacher (39) als integrierender Bestandteil des Regelverstärkers (45) ausgebildet ist.

6. Aufzugsantrieb mit Regeleinrichtung für ruckfreies Anfahren nach Anspruch 1, **dadurch gekennzeichnet,** dass der Vervielfachungsfaktor (m) auf einen beliebigen Wert > 1 einstellbar ist.

7. Aufzugsantrieb mit Regeleinrichtung für ruckfreies Anfahren nach Anspruch 1, **dadurch gekennzeichnet,** dass im Zeitraum vor Beginn der Kabinenbewegung der Zeitpunkt in dem der Vervielfachungsfaktor (m) auf > 1 geschaltet wird, einstellbar ist.

8. Aufzugsantrieb mit Regeleinrichtung für ruckfreies Anfahren nach Anspruch 1, **dadurch gekennzeichnet,** dass der Vervielfachungsfaktor (m) vor Beginn der Kabinenbewegung durch das Fahrsignal auf einen Wert > 1 geschaltet wird.

9. Aufzugsantrieb mit Regeleinrichtung für ruckfreies Anfahren nach Anspruch 1, **dadurch gekennzeichnet**, dass der Vervielfachungsfaktor (m) in Abhängigkeit von der Kabinenlast steuerbar ist.

10. Aufzugsantrieb mit Regeleinrichtung für ruckfreies Anfahren nach Anspruch 1, **dadurch gekennzeichnet,** dass bei Vorliegen mehrerer Soll-/Istwert-Rückführungskreise (85, 86, 87) die temporäre Sollwerterhöhung im äussersten Soll-/Istwert-Rückführungskreis (87) erfolgt.

## Revendications

1. Dispositif d'entraînement d'ascenseur, comportant un dispositif de régulation permettant un démarrage sans à-coup et contenant un dispositif de commande d'exécution prioritaire (21) et un détecteur de déplacement (16), un moteur de levage (2) comportant une poulie motrice (6) pour l'exécution de déplacements linéaires, et des dispositifs (16, 18, 19, 22) pour mesurer la vitesse de rotation et le trajet parcouru, et contenant en outre un dispositif de régulation d'entraînement (1) comportant un amplificateur de régulation (11, 45), des générateurs de valeur de consigne (14) et des générateurs de valeur réelle (16, 19, 22) pour la vitesse de rotation et le trajet parcouru, des comparateurs associés (11, 42), ainsi que des dispositifs de régulation (16, 46, 39) permettant un démarrage sans à-coup, la régulation étant appliquée tout d'abord à la suppression de l'à-coup de démarrage, puis exécutée selon des courbes prédéterminées trajet parcouru/vitesse de rotation;
caractérisé en ce qu'il est prévu un multiplicateur de valeur de consigne (39) comportant un facteur multiplicatif (m) apte à être commandé et qui, pour la multiplication temporaire d'une valeur de consigne, est raccordé en aval d'un générateur de valeur de consigne (14) et, pour la commande de son facteur multiplicatif (m) entre la valeur 1 et une valeur > 1, est relié par l'intermédiaire d'un circuit marche/arrêt (46) au dispositif de commande d'exécution prioritaire (21) et au détecteur de déplacement (16), et en ce que le facteur multiplicatif (m) est commuté, avant le début du déplacement, de la valeur 1 à une valeur > 1 et est à nouveau commuté dans le sens du déplacement de cette valeur > 1 à la valeur 1, au début du déplacement, étant précisé qu'au début du déplacement et lorsque m = 1, la résultante de la force d'entraînement du moteur et de la force de déséquilibre est égale à la force de frottement par glissement (R_{G}).

2. Dispositif d'entraînement d'ascenseur comportant un dispositif de régulation permettant un démarrage sans à-coup selon la revendication 1, caractérisé en ce que le détecteur de déplacement (16) est un tachymètre numérique à haute résolution du type à capteur incrémentiel.

3. Dispositif d'entraînement d'ascenseur comportant un dispositif de régulation permettant un démarrage sans à-coup selon la revendication 1, caractérisé en ce que la course de détection du détecteur de déplacement (16) est réglable.

4. Dispositif d'entraînement d'ascenseur comportant un dispositif de régulation permettant un démarrage sans à-coup selon la revendication 1, caractérisé en ce que le multiplicateur (39) de la valeur de consigne est un circuit multiplicateur.

5. Dispositif d'entraînement d'ascenseur comportant un dispositif de régulation permettant un démarrage sans à-coup selon la revendication 1, caractérisé en ce que le multiplicateur (39) de la valeur de consigne est conçu en tant que partie intégrante de l'amplificateur de régulation (45).

6. Dispositif d'entraînement d'ascenseur comportant un dispositif de régulation permettant un démarrage sans à-coup selon la revendication 1, caractérisé en ce que le facteur multiplicatif (m) est réglable à une valeur quelconque > 1.

7. Dispositif d'entraînement d'ascenseur comportant un dispositif de régulation permettant un démarrage sans à-coup selon la revendication 1, caractérisé en ce que le moment où le facteur multiplicatif (m) est commuté sur une valeur > 1 est réglable pendant l'intervalle de temps précédant le début du déplacement de la cabine.

8. Dispositif d'entraînement d'ascenseur comportant un dispositif de régulation permettant un démarrage sans à-coup selon la revendication 1, caractérisé en ce que le facteur multiplicatif (m) est commuté sur une valeur > 1 par le signal de déplacement, avant le début du déplacement de la cabine.

9. Dispositif d'entraînement d'ascenseur comportant un dispositif de régulation permettant un démarrage sans à-coup selon la revendication 1, caractérisé en ce que le facteur multiplicatif (m) est apte à être commandé en fonction de la charge de la cabine.

10. Dispositif d'entraînement d'ascenseur comportant un dispositif de régulation permettant un démarrage sans à-coup selon la revendication 1, caractérisé en ce que, en présence de plusieurs circuits de réaction valeur de consigne/valeur réelle (85, 86, 87), l'accroissement temporaire de la valeur de consigne s'effectue dans le circuit extérieur de réaction valeur de consigne/valeur réelle (87).

## Claims

1. Lift drive with regulating equipment for jerk-free starting-up, the drive containing a superordinated sequence control (21) and a movement detector (16), a hoist motor (2) with a drive pulley (6) for carrying out linear movements and equipments (16, 18, 19, 20) for measurement of rotational speed and travel as well as further containing a drive regulation (1) with a regulating amplifier (11, 45), target value transmitters(14) and actual value transmitters (16, 19, 22) for the rotational speed and the travel, associated comparators (11, 42) as well as regulating equipment (16, 46, 39) for a jerk-free starting-up, wherein regulation is done initially for suppression of the starting-up jerk and then according to preset travel/rotational curves, characterised thereby, that a target value multiplier (39) with controllable multiplying factor (m) is provided, which for the temporary multiplication of a target value is connected behind a target value transmitter (14) and for the control of its multiplying factor (m) between the value 1 and a value greater than 1 stands in connection by way of an on/off switch (46) with the superordinated sequence control (21) and with the movement detector (16), and that the multiplying factor (m) is switched before the beginning of movement from the value 1 to a value greater than 1 and at the beginning of movement in direction of travel switched back again from this value greater than 1 to the value 1, wherein the resultant of motor drive force and imbalance force is equal to the sliding friction force (R_{G}) at the beginning of movement and m = 1.

2. Lift drive with regulating equipment for jerk-free starting up according to claim 1, characterised thereby, that the movement detector (16) is a high resolution digital tachometer of the incremental transmitter type.

3. Lift drive with regulating equipment for jerk-free starting-up according to claim 1, characterised thereby, that the detection travel of the movement detector (16) is adjustable.

4. Lift drive with regulating equipment for jerk-free starting-up according to claim 1, characterised thereby, that the target value multiplier (39) is a common multiplier.

5. Lift drive with regulating equipment for jerk-free starting-up according to claim 1, characterised thereby, that the target value multiplier (39) is constructed as integrating component of the regulating amplifier (45).

6. Lift drive with regulating equipment for jerk-free starting-up according to claim 1, characterised thereby, that the multiplying factor (m) is settable to any desired value greater than 1.

7. Lift drive with regulating equipment for jerk-free starting-up according to claim 1, characterised thereby, that the instant, at which the multiplying factor (m) is switched to a value greater than 1, is adjustable within the time span before the beginning of the cage movement.

8. Lift drive with regulating equipment for jerk-free starting-up according to claim 1, characterised thereby, that the multiplying factor (m) is switched to a value greater than 1 by the drive signal before the beginning of the cage movement.

9. Lift drive with regulating equipment for jerk-free starting-up according to claim 1, characterised thereby, that the multiplying factor (m) is controllable in dependence on the cage load.

10. Lift drive with regulating equipment for jerk-free starting-up according to claim 1, characterised thereby, that in the presence of several target/actual feedback circuits (85, 86, 87), the temporary increase in target value takes place in the outermost target/actual feedback circuit (87).
